# EUROPÄISCHE PATENTSCHRIFT

(11) **EP 1 466 861 B1**
(45) Veröffentlichungstag und Bekanntmachung des Hinweises auf die Patenterteilung: **09.01.2008**
(21) Anmeldenummer: 04008358.6
(22) Anmeldetag: 06.04.2004
(51) Int. Cl.: B66F 9/08, B66C 23/70

(54) **Standmast für ein Flurförderzeug**
Mast for a lift truck
mât pour un chariot élévateur

(30) Priorität: 08.04.2003 DE 10316053
(43) Veröffentlichungstag der Anmeldung: 13.10.2004
(73) Patentinhaber: STILL WAGNER GmbH & Co KG, 72766 Reutlingen (DE)
(72) Erfinder: Meinhardt, Michael, 72760 Reutlingen (DE); Unger, Walter, 72827 Wannweil (DE); Vohrer, Matthias, 72762 Reutlingen (DE)
(74) Vertreter: Geirhos, Johann

(56) Entgegenhaltungen:
- DE-A- 19 631 511
- DE-A- 19 756 746
- DE-A- 19 817 561
- DE-B- 1 220 333
- GB-A- 924 053

## Beschreibung

Die Erfindung betrifft ein Flurförderzeug, insbesondere für ein Hochregalflurförderzeug, mit einem Hubwerk, das zwei in Querrichtung des Flurförderzeugs beabstandeten Standmasten aufweist, wobei jeder Standmast von einem Stahlprofil und mindestens einem sich längs des Stahlprofils erstreckenden, an das Stahlprofil angeschweißten Blech gebildet ist und mindestens ein Blech eine zumindest annähemd ebene Fläche aufweist, die im Wesentlichen senkrecht zu der Querrichtung des Flurförderzeugs ausgerichtet ist.

Die Standmasten des Hubwerks sind bei Hochregalflurförderzeugen starr mit dem Rahmen des Hochregalflurförderzeugs verbunden und im Wesentlichen senkrecht ausgerichtet. Bei anderen Flurförderzeugen, wie beispielsweise Gegengewichtsgabelstaplern, sind die Standmasten häufig neigbar an dem Rahmen befestigt. Üblicherweise ist jedem Standmast mindestens ein Ausfahrmast zugeordnet, der an dem Standmast in vertikaler Richtung verschiebbar geführt ist.

Standmasten des Standes der Technik bestehen in der Regel aus einem einzigen durchgehenden Stahlprofil. Der Querschnitt dieses Stahlprofils ist derart ausgelegt, dass es ausreichende Trägheitsmomente in Längsrichtung und in Querrichtung des Flurförderzeugs aufweist. Gleichzeitig ist das Stahlprofil derart geformt, dass es mindestens eine Lauffläche für eine Führungsrolle des Ausfahrmasts aufweist. Dies bedingt eine komplizierte Formgebung und damit eine aufwändige Herstellung der Stahlprofile. Üblicherweise ist das verwendete Stahlprofil für die Hubwerke jeder Tragkraftklasse speziell ausgelegt. Dies bedeutet, dass für unterschiedliche Hubwerke auch unterschiedliche Profile verwendet werden, die sich hinsichtlich ihrer Stärke und damit ihrer Trägheitsmomente unterscheiden.

Aus der DE 196 31 511 A1 ist ein Hubwerk bekannt, dessen Masten aus Metallprofilen mit aufgeschweißten Blechen bestehen.

Der vorliegenden Erfindung liegt die Aufgabe zu Grunde, die Konstruktion eines Flurförderzeugs zur Verfügung zu stellen, bei der für unterschiedliche Tragkraftklassen des Hubwerks gleiche Stahlprofile verwendet werden können.

Diese Aufgabe wird erfindungsgemäß dadurch gelöst, dass mindestens ein Blech im Bereich der ebenen Fläche mindestens einen Ausschnitt aufweist. Sowohl das Stahlprofil, als auch das Blech tragen zu der Steifigkeit des Standmasts bei. Die Laufflächen für die Führungsrollen sind ausschließlich von den Stahlprofilen gebildet. Die Kombination von Stahlprofil und Blech erlaubt eine einfache und leichte Ausführung des Stahlprofils, da auch das Blech zur Steifigkeit der Anordnung beiträgt. Mindestens ein Blech weist eine zumindest annähemd ebene Fläche auf, die im Wesentlichen senkrecht zu der Querrichtung des Flurförderzeugs ausgerichtet ist. Die ebene Fläche ist damit vertikal ausgerichtet und ist parallel zu der Längsrichtung des Flurförderzeugs. Damit trägt das Blech insbesondere zur Erhöhung der Steifigkeit des Standmastes in Längsrichtung des Flurförderzeugs bei. Durch das gezielte Anbringen von Ausschnitten kann das Verhältnis von Gewicht und Steifigkeit des Blechs und damit des Standmasts optimiert werden. Darüber hinaus ermöglichen die Ausschnitte eine Durchsicht durch den Standmast in Querrichtung des Flurförderzeugs.

Der Ausschnitt ist - in Längsrichtung des Flurförderzeugs betrachtet - an der dem Stahlprofil abgewandten Seite der ebenen Fläche angeordnet. Im Bereich der Schweißverbindung mit dem Stahlprofil ist das Blech damit von oben bis unten durchgehend. An die dem Stahlprofil abgewandte Seite der Ausschnitte schließt sich wieder ein von oben bis unten durchgehender Abschnitt des Blechs an. Dieser durchgehende Abschnitt kann gegenüber der ebenen Fläche um 90 Grad abgewinkelt sein.

Die dem Stahlprofil zugewandte Seite des Ausschnitts weist eine gebogene, vorzugsweise eine teilelliptische Form auf. Damit wird die Entstehung von Spannungsspitzen an den Kanten der Ausschnitte verhindert.

Vorzugsweise weist mindestens eine Blech mehrere gleichartige, in senkrechter Richtung voneinander beabstandete Ausschnitte auf.

Weiter ist es vorteilhaft, wenn mindestens ein Blech derart abgewinkelt ist, dass es einen flächigen Abschnitt aufweist, der im Wesentlichen senkrecht zu der Längsachse des Flurförderzeugs ausgerichtet ist. Die Steifigkeit des Standmasts kann durch die Abmessungen des abgewinkelten flächigen Abschnitts eingestellt werden.

Weitere Vorteile und Einzelheiten der Erfindung werden anhand des in den schematischen Figuren dargestellten Ausführungsbeispiels näher erläutert. Dabei zeigt
- Figur 1: ein erfindungsgemäßes Hubwerk,
- Figur 2: die Standmasten eines erfindungsgemäßen Hubwerks.

Figur 1 zeigt ein erfindungsgemäßes Hubwerk eines Hochregalflurförderzeugs in perspektivischer Ansicht. Das Hubwerk weist zwei Standmasten 1, 2 auf, an denen die Ausfahrmasten 3 mittels nicht dargestellter Führungsrollen in vertikaler Richtung bewegbar geführt sind. An den Ausfahrmasten 3 wiederum ist ein Hubschlitten 4 vertikal verschiebbar geführt, der eine Befestigungsplatte 5 zur Befestigung eines Lastaufnahmemittels, beispielsweise einer Schwenkschubgabel, aufweist. Zwischen der Befestigungsplatte 5 und den Ausfahrmasten 3 ist ein Fahrkorb für eine Bedienperson befestigbar, der ebenfalls mit dem Hubschlitten 4 angehoben wird. Der Antrieb der Hubbewegung der Ausfahrmasten 3 und des Hubschlittens 4 erfolgt mittels hydraulischer Hubzylinder 6.

In Figur 2 sind die Standmasten 1, 2 im Detail dargestellt. Jeder Standmast 1, 2 besteht aus einem Stahlprofil 7, 8 und daran angeschweißten Blechen 9, 10. Im unteren Bereich der Standmasten 1, 2, in dem keine Bleche befestigt sind, befinden sich Befestigungselemente 12 zur Anbindung des Hubwerks an einen Rahmen des Hochregalflurförderzeugs. Die Bleche 9, 10 weisen jeweils eine ebene Fläche auf, die senkrecht zu der Querrichtung des Hubwerks und damit des Flurförderzeugs ausgerichtet ist. In diesen ebenen Flächen sind Ausschnitte 11 vorgesehen, die die Durchsicht in Querrichtung des Flurförderzeugs erlauben, aber auch eine Durchführung von Leitungen und einen Zugriff auf die innen liegenden Teile des Hubwerks ermöglichen. Abgewinkelte flächige Abschnitte 13 der Bleche 9, 10 erhöhen die Steifigkeit der Standmasten 1, 2.

Sowohl die Stahlprofile 7, 8, als auch die Bleche 9, 10 liefern einen Beitrag zur Steifigkeit des Hubwerks. Aufgrund der Ausrichtung der ebenen Flächen erhöhen die Bleche 9, 10 insbesondere das Trägheitsmoment der Standmasten um die Querachse des Hubwerks. Eine Anpassung dieses Trägheitsmoments der Standmasten kann bei unverändertem Stahlprofil 7, 8 durch Variation der Stärke und/oder der Breite der Bleche 9, 10 erfolgen. Die Höhe der Hubwerks kann in einfacher Weise durch Auswahl eines längeren Stahlprofils 7,8 in Kombination mit zusätzlichen oder längeren Blechen 9, 10 variiert werden.

## Patentansprüche

1. Flurförderzeug, insbesondere für ein Hochregalflurförderzeug, mit einem Hubwerk, das zwei in Querrichtung des Flurförderzeugs beabstandeten Standmasten (1, 2) aufweist, wobei jeder Standmast (1, 2) von einem Stahlprofil (7, 8) und mindestens einem sich längs des Stahlprofils (7, 8) erstreckenden, an das Stahlprofil (7, 8) angeschweißten Blech (9, 10) gebildet ist und mindestens ein Blech (9, 10) eine zumindest annähemd ebene Fläche aufweist, die im Wesentlichen senkrecht zu der Querrichtung des Flurförderzeugs ausgerichtet ist, **dadurch gekennzeichnet, dass** mindestens ein Blech (9, 10) im Bereich der ebenen Fläche mindestens einen Ausschnitt (11) aufweist.

2. Flurförderzeug nach Anspruch 1, **dadurch gekennzeichnet, dass** der Ausschnitt (11) - in Längsrichtung des Flurförderzeugs betrachtet - an der dem Stahlprofil (7, 8) abgewandten Seite der ebenen Fläche angeordnet ist.

3. Flurförderzeug nach Anspruch 1 oder 2, **dadurch gekennzeichnet, dass** die dem Stahlprofil (7, 8) zugewandte Seite des Ausschnitts (11) eine gebogene, vorzugsweise eine teilelliptische Form aufweist.

4. Flurförderzeug nach einem der Ansprüche 1 bis 3, **dadurch gekennzeichnet, dass** das mindestens eine Blech (9, 10) mehrere gleichartige, in senkrechter Richtung voneinander beabstandete Ausschnitte (11) aufweist.

5. Flurförderzeug nach einem der Ansprüche 1 bis 4, **dadurch gekennzeichnet, dass** mindestens ein Blech (9, 10) derart abgewinkelt ist, dass es einen flächigen Abschnitt (13) aufweist, der im Wesentlichen senkrecht zu der Längsachse des Flurförderzeugs ausgerichtet ist.

## Claims

1. Industrial truck, in particular for a high-lift industrial truck, comprising a lifting unit, which has two upright masts (1, 2) spaced apart in the transverse direction of the industrial truck, each upright mast (1, 2) being formed from a steel profile (7, 8) and at least one metal sheet (9, 10) extending along the steel profile (7, 8) and welded to the steel profile (7, 8) and at least one metal sheet (9, 10) having an at least approximately flat face, which is directed substantially perpendicularly to the transverse direction of the industrial truck, **characterised in that** at least one metal sheet (9, 10) has at least one cut-out (11) in the region of the flat face.

2. Industrial truck according to claim 1, **characterised in that** the cut-out (11) - viewed in the longitudinal direction of the industrial truck - is arranged on the side of the flat face remote from the steel profile (7, 8).

3. Industrial truck according to claim 1 or 2, **characterised in that** the side of the cut-out (11) facing the steel profile (7, 8) has a bent, preferably partially elliptical shape.

4. Industrial truck according to any one of claims 1 to 3, **characterised in that** the at least one metal sheet (9, 10) has a plurality of similar cut-outs (11) spaced apart from one another in the vertical direction.

5. Industrial truck according to any one of claims 1 to 4, **characterised in that** at least one metal sheet (9, 10) is angled in such a way that it has a level portion (13), which is oriented substantially perpendicular to the longitudinal axis of the industrial truck.

## Revendications

1. Engin transporteur notamment engin de mise au stock comportant un mécanisme de levage formé de deux mâts debout (1, 2) écartés dans la direction transversale de l'engin transporteur, au moins chaque mât (1, 2) étant formé d'un profil en acier (7, 8) et d'au moins une tôle (9, 10) soudée au profil en acier (7, 8) et s'étendant le long du profil en acier (7, 8), et au moins une tôle (9, 10) comporte au moins une surface sensiblement plane dirigée pratiquement perpendiculairement à la direction transversale de l'engin transporteur,
**caractérisé en ce qu'**
au moins une tôle (9, 10) présente au moins une découpe (11) dans la zone de la surface plane.

2. Engin transporteur selon la revendication 1,
**caractérisé en ce que**
la découpe (1,1) vue dans la direction longitudinale de l'engin transporteur, est prévue sur le côté de la surface plane non tourné vers le profil en acier (7, 8).

3. Engin transporteur selon les revendications 1 ou 2,
**caractérisé en ce que**
le côté de la découpe (11) tourné vers le profil en acier (7, 8) a une forme courbe, de préférence une forme partiellement elliptique.

4. Engin transporteur selon l'une des revendications 1 à 3,
**caractérisé en ce qu'**
au moins une tôle (9, 10) comporte plusieurs découpes (11) analogues, écartées les unes des autres dans la direction verticale.

5. Engin transporteur selon l'une des revendications 1 à 4,
**caractérisé en ce qu'**
au moins une tôle (9, 10) est pliée pour avoir un segment plat (13) pratiquement perpendiculaire à l'axe longitudinal de l'engin transporteur.
